# EUROPÄISCHE PATENTSCHRIFT

(11) **EP 1 300 312 B1**
(45) Veröffentlichungstag und Bekanntmachung des Hinweises auf die Patenterteilung: **31.10.2007**
(21) Anmeldenummer: 02450183.5
(22) Anmeldetag: 28.08.2002
(51) Int. Cl.: B61D 15/00, E01B 27/00

(54) **Speicherwagen zum Transport von Schüttgut**
Wagon for transporting bulk material
Wagon pour transporter des matériaux en vrac

(30) Priorität: 03.10.2001 AT 7572001 U
(43) Veröffentlichungstag der Anmeldung: 09.04.2003
(73) Patentinhaber: Franz Plasser Bahnbaumaschinen-Industriegesellschaft m.b.H., 1010 Wien (AT)
(72) Erfinder: Theurer, Josef, 1010 Wien (AT); Wörgötter, Herbert, 4210 Gallneukirchen (AT)

(56) Entgegenhaltungen:
- EP-A- 0 841 232
- EP-A- 1 083 262
- US-A- 5 341 746
- US-A1- 2001 015 153

## Beschreibung

Die Erfindung betrifft einen Speicherwagen zum Transport von Schüttgut, mit einem auf Schienenfahrwerken verfahrbaren, mit einem Container verbundenen Wagenrahmen, einem in Wagenlängsrichtung bewegbaren, eine Bodenfläche des Containers bildenden, ein Abwurfende und ein Aufnahmeende aufweisenden Bodenförderband, und mit einem über ein - bezüglich einer Transportrichtung - vorderes Ende des Wagenrahmens vorkragenden Übergabeförderband mit einem Aufnahmeende, das unter Bildung einer Übergabestelle unterhalb des Abwurfendes des Bodenförderbandes angeordnet ist.

Ein derartiger Speicherwagen ist durch US 5 221 172 bekannt. Diese sind in vorteilhafter Weise selbstbe- und entladbar, so daß je nach gewünschter Speicherkapazität beliebig viele Speicherwagen zu einem Zugverband zusammenkuppelbar sind. Dabei kommt jeweils ein Abwurfende des Übergabeförderbandes über dem hinteren Ende des Bodenförderbandes zu liegen, wodurch eine durchgehende Förderstraße gebildet wird.

Durch US 5 341 746 ist es auch bekannt, mehrere hintereinander angeordnete und je ein Bodenförderband aufweisende Rahmenteile durch Gelenke miteinander zu verbinden. Im Bereich jedes Gelenkes ist ein Schienenfahrwerk vorgesehen. Um das gespeicherte Schüttgut entladen zu können, ist die Eingliederung eines speziell dafür ausgebildeten Übergabefahrzeuges notwendig, das mit einem Übergabeförderband ausgestattet ist.

Die Aufgabe der vorliegenden Erfindung liegt nun in der Schaffung eines Speicherwagens der gattungsgemäßen Art, mit dem unter Beibehaltung der bekannten Vorteile eine Vergrößerung der Speicherkapazität erzielbar ist.

Erfindungsgemäß wird diese Aufgabe mit einem Speicherwagen der eingangs genannten Art durch die im kennzeichnenden Teil des Hauptanspruches angeführten Merkmale gelöst

Mit einer derartigen Lösung ist praktisch eine Verdoppelung der Speicherkapazität erzielbar, wobei eine Überbeanspruchung des Bodenförderbandes infolge einer Aufteilung in zwei Speichereinheiten zuverlässig ausgeschlossen wird. Außerdem besteht damit die Möglichkeit, im Bereich der zweiten Übergabestelle ein Rahmengelenk für eine verbesserte Kurvengängigkeit anzuordnen.

Weitere Vorteile und Ausbildungen der Erfindung ergeben sich aus den Unteransprüchen und der Zeichnung.

Im folgenden wird die Erfindung anhand von in der Zeichnung dargestellten Ausführungsbeispielen näher beschrieben.

Es zeigen:
- Fig. 1: einen Speicherwagen in Seitenansicht,
- Fig. 2: eine vergrößerte Seitenansicht eines mittleren Teiles des Speicherwagens,
- Fig.: 3 eine stark vereinfachte Draufsicht auf den mittleren Teil des Speicherwagens, und
- Fig. 4: ein weiteres Ausführungsbeispiel eines Speicherwagens.

Ein in Fig. 1 und 2 ersichtlicher Speicherwagen 1 zum Transport von Schüttgut 21 besteht aus einem über Schienenfahrwerke 2 auf einem Gleis 3 verfahrbaren Wagenrahmen 4. Mit diesem ist bezüglich einer Transportrichtung 5 ein erster Container 6 und ein unmittelbar nachfolgender zweiter Container 7 verbunden. Unterhalb eines Abwurfendes 8 eines ersten, im ersten Container 6 befindlichen Bodenförderbandes 9 ist ein Aufnahmeende 10 eines Übergabeförderbandes 11 angeordnet und bildet damit eine erste Übergabestelle 20. Das Übergabeförderband 11 kragt mit einem Abwurfende 12 über ein vorderes Ende 13 des Wagenrahmens 4 vor und ist um eine vertikale Achse 14 verschwenkbar.

Der zweite Container 7 ist mit einem in Wagenlängsrichtung verlaufenden zweiten Bodenförderband 15 ausgestattet. Dieses weist ein hinteres Aufnahmeende 16 und ein vorderes Abwurfende 17 auf, das unter Bildung einer zweiten Übergabestelle 18 unmittelbar über einem Aufnahmeende 19 des ersten Bodenförderbandes 9 positioniert ist. Jedem Bodenförderband 9,15 sowie dem Übergabeförderband 11 ist ein eigener Antrieb 22 für eine voneinander unabhängige Beaufschlagung zugeordnet.

Der Wagenrahmen 4 setzt sich aus drei hintereinander angeordneten und durch Rahmengelenke 23 miteinander verbunden Rahmenteilen 24 zusammen. Der mittige Rahmenteil 24 ist mit zwei Schienenfahrwerken 2 verbunden, während dem vorderen und hinteren Rahmenteil 24 je ein vom Rahmengelenk 23 distanziertes Schienenfahrwerk 2 zugeordnet ist. Die zweite Übergabestelle 18 zur Weiterförderung des Schüttgutes 21 befindet sich bezüglich der Wagenlängsrichtung mittig oberhalb des mittleren Rahmenteiles 24 bzw. mittig zwischen den beiden Rahmengelenken 23.

Wie insbesondere in Fig. 2 und 3 ersichtlich, ist jeder Container 6,7 an einem Längsende über ein Stützlager 25 um eine vertikale Drehachse 26 drehbar mit dem Wagenrahmen 4 verbunden. Bezüglich der Wagenquerrichtung ist beidseits des Stützlagers 25 je ein elastisches Stützelement 27 zur Abstützung des Containers 6 am Rahmenteil 24 vorgesehen. Zur weiteren Lastübertragung auf den mittleren Rahmenteil 24 sind an dessen Längsenden je zwei in Wagenquerrichtung voneinander distanzierte Abstützelemente 28 angeordnet. Das dem Stützlager 25 gegenüberliegende Ende des Containers 6,7 ist jeweils über eine - bezüglich der Wagenquerrichtung - mittige Abstützung 29 mit dem Wagenrahmen 4 verbunden, die eine geringfügige Relativbewegung zwischen Container 6,7 und Rahmenteil 24 ermöglicht.

Wie in Fig. 4 ersichtlich, setzt sich der Wagenrahmen 4 aus drei miteinander gekuppelten, je mit zwei Schienenfahrwerken 2 verbundenen Rahmenteilen 24 zusammen. Dabei ist der mittlere Rahmenteil 24 mit einem hinteren Ende 30 des ersten Containers 6 und mit einem vorderen Ende 31 des zweiten Containers 7 verbunden.

## Patentansprüche

1. Speicherwagen (1) zum Transport von Schüttgut (21), mit einem auf Schienenfahrwerken (2) verfahrbaren, mit einem Container (6) verbundenen Wagenrahmen (4), einem in Wagenlängsrichtung bewegbaren, eine Bodenfläche des Containers (6) bildenden, ein Abwurfende (8) und ein Aufnahmeende (19) aufweisenden Bodenförderband (9), und mit einem über ein - bezüglich einer Transportrichtung (5) - vorderes Ende (13) des Wagenrahmens (4) vorkragenden Übergabeförderband (11) mit einem Aufnahmeende (10), das unter Bildung einer Übergabestelle (20) unterhalb des Abwurfendes (8) des Bodenförderbandes (9) angeordnet ist, **dadurch gekennzeichnet, daß** bezüglich der Transportrichtung (5) hinter einem an das Übergabeförderband (11) anschließenden ersten Container (6) mit einem ersten Bodenförderband (9) ein zweiter Container (7) mit einem zweiten Bodenförderband (15) vorgesehen ist, dessen vorderes Abwurfende (17) unter Bildung einer zweiten Übergabestelle (18) oberhalb des Aufnahmeendes (19) des ersten Bodenförderbandes (9) positioniert ist, und daß der Wagenrahmen (4) aus drei gelenkig miteinander verbundenen, hintereinander angeordneten Rahmenteilen (24) gebildet ist, wobei der mittige Rahmenteil (24) mit zwei Schienenfahrwerken (2) verbunden ist und die zweite Übergabestelle (18) bezüglich der Wagenlängsrichtung am mittleren Rahmenteil (24) positioniert ist.

2. Speicherwagen nach Anspruch 1, **dadurch gekennzeichnet, daß** die Rahmenteile (24) durch Rahmengelenke (23) gelenkig miteinander verbundenen sind, wobei der mittige Rahmenteil (24) mit zwei Schienenfahrwerken (2) und die beiden anderen Rahmenteile (24) je mit einem vom Rahmengelenk (23) distanzierten Schienenfahrwerk (2) ausgestattet sind.

3. Speicherwagen nach Anspruch 1 oder 2, **dadurch gekennzeichnet, daß** die zweite Übergabestelle (18) bezüglich der Wagenlängsrichtung mittig am mittleren Rahmenteil (24) positioniert ist.

4. Speicherwagen nach Anspruch 1,2 oder 3, **dadurch gekennzeichnet, daß** jeder Container (6, 7) an einem Längsende über ein - eine vertikale Drehachse (26) aufweisendes, bezüglich der Wagenquerrichtung mittig angeordnetes - Stützlager (25) drehbar mit dem Wagenrahmen (4) verbunden ist.

5. Speicherwagen nach Anspruch 4, **dadurch gekennzeichnet, daß** bezüglich der Wagenquerrichtung beidseits des Stützlagers (25) je ein elastisches Stützelement (27) zwischen Container (6) und Rahmenteil (24) vorgesehen ist.

6. Speicherwagen nach Anspruch 4 oder 5, **dadurch gekennzeichnet, daß** jeder Container (6, 7) an seinem dem Stützlager (25) gegenüberliegenden Ende durch eine bezüglich der Wagenquerrichtung mittige Abstützung (29) mit dem Wagenrahmen (24) verbunden ist.

7. Speicherwagen nach einem der Ansprüche 1 bis 6, **dadurch gekennzeichnet, daß** an jedem Längsende des mittigen Rahmenteiles (24) zwei in Wagenquerrichtung voneinander distanzierte Abstützelemente (28) zwischen Rahmenteil (24) und Container (6, 7) angeordnet sind.

8. Speicherwagen nach einem der Ansprüche 1 bis 7, **dadurch gekennzeichnet, daß** jedem Bodenförderband (9, 15) ein eigener Antrieb (22) für eine voneinander unabhängige Beaufschlagung zugeordnet ist.

9. Speicherwagen nach einem der Ansprüche 1 oder 3 bis 8, **dadurch gekennzeichnet, daß** der Wagenrahmen (4) aus drei miteinander gekuppelten, jeweils mit zwei Schienenfahrwerken (2) verbundenen Rahmenteilen (24) gebildet ist, wobei der mittige Rahmenteil (24) mit einem hinteren Ende (30) des ersten Containers (6) und mit einem vorderen Ende (31) des zweiten Containers (7) verbunden ist.

## Claims

1. A storage wagon (1) for transporting bulk material (21), including a wagon frame (4) mobile on on-track undercarriages (2) and connected to a container (6), a bottom conveyor belt (9) movable in the longitudinal direction of the wagon and forming a bottom surface of the container (6) and having a discharge end (8) and a receiving end (19), and a transfer conveyor belt (11) projecting over a front end (13) - with regard to a transporting direction (5) - of the wagon frame (4) and having a receiving end (10) which is arranged underneath the discharge end (8) of the bottom conveyor belt (9), thus forming a transfer point (20), **characterized in that** provided behind - with regard to the transporting direction (5) - a first container (6), which adjoins the transfer conveyor belt (11) and has a first bottom conveyor belt (9), is a second container (7), having a second bottom conveyor belt (15) with a front discharge end (17) which is positioned above the receiving end (19) of the first bottom conveyor belt (9), thus forming a second transfer point (18), and that the wagon frame (4) is formed by three frame parts (24) arranged one following the other and articulatedly connected to one another, wherein the center frame part (24) is connected to two on-track undercarriages (2) and the second transfer point (18) is positioned, with regard to the longitudinal direction of the wagon, on the center frame part (24).

2. A storage wagon according to claim 1, **characterized in that** the frame parts (24) are articulatedly connected to one another by frame joints (23), wherein the center frame part (24) is connected to two on-track undercarriages (2), and the other two frame parts (24) are each connected to one on-track undercarriage (2) spaced from the frame joint (23).

3. A storage wagon according to claim 1 or 2, **characterized in that** the second transfer point (18) is positioned centrally, with regard to the longitudinal direction of the wagon, on the center frame part (24).

4. A storage wagon according to claim 1, 2 or 3, **characterized in that** each container (6, 7) is rotatably connected at one longitudinal end to the wagon frame (4) by means of a supporting bearing (25) comprising a vertical axis of rotation (26) and arranged centrally with regard to the transverse direction of the wagon.

5. A storage wagon according to claim 4, **characterized in that** a respective elastic supporting element (27) is provided between the container (6) and the frame part (24) at either side of the supporting bearing (25), with regard to the transverse direction of the wagon.

6. A storage wagon according to claim 4 or 5, **characterized in that** each container (6, 7) is connected, at its end situated opposite the supporting bearing (25), to the wagon frame (24) by means of a support (29) arranged centrally with regard to the transverse direction of the wagon.

7. A storage wagon according to one of claims 1 to 6, **characterized in that** two supporting elements (28), spaced from one another in the transverse direction of the wagon, are arranged between the frame part (24) and the container (6, 7) at each longitudinal end of the center frame part (24).

8. A storage wagon according to one of claims 1 to 7, **characterized in that** a separate drive (22) is associated with each bottom conveyor belt (9, 15) for actuation independently of one another.

9. A storage wagon according to one of claims 1 or 3 to 8, **characterized in that** the wagon frame (4) is formed by three frame parts (24) which are coupled to one another and connected to two on-track undercarriages (2), wherein the center frame part (24) is connected to a rear end (30) of the first container (6) and to a front end (31) of the second container (7).

## Revendications

1. Wagon (1) pour transporter des matériaux en vrac (21), comportant un châssis de wagon (4) assemblé à un conteneur (6) et déplaçable sur des bogies ferroviaires (2), une bande transporteuse de fond (9) mobile dans la direction longitudinale du wagon, formant une face de fond du conteneur (6) et présentant une extrémité de dépôt (8) et une extrémité de réception (19), et une bande de transbordement (11) dépassant au-delà d'une extrémité avant (13) du châssis de wagon (4) - par rapport à la direction de transport (5) -, avec une extrémité de réception (10), qui est disposée en dessous de l'extrémité de dépôt (8) de la bande transporteuse de fond (9) en formant un point de transbordement (20), **caractérisé en ce qu'**il est prévu, derrière un premier conteneur (6) se raccordant à la bande de transbordement (11) et comportant une première bande transporteuse de fond (9), par rapport à la direction de transport (5), un deuxième conteneur (7) avec une deuxième bande transporteuse de fond (15), dont l'extrémité de dépôt avant (17) est positionnée au-dessus de l'extrémité de réception (19) de la première bande transporteuse de fond (9) en formant un deuxième point de transbordement (18), et **en ce que** le châssis de wagon (4) se compose de trois parties de châssis (24) disposées l'une derrière l'autre et articulées l'une à l'autre, la partie de châssis centrale (24) étant assemblée à deux bogies ferroviaires (2) et le deuxième point de transbordement (18) étant positionné sur la partie de châssis centrale (24) par rapport à la direction longitudinale du châssis.

2. Wagon pour matériaux en vrac selon la revendication 1, **caractérisé en ce que** les parties de châssis (24) sont articulées l'une à l'autre par des articulations de châssis (23), dans lequel la partie de châssis centrale (24) est équipée de deux bogies ferroviaires (2) et les deux autres parties de châssis (24) sont équipées chacune d'un bogie ferroviaire (2) espacé de l'articulation de châssis (23).

3. Wagon pour matériaux en vrac selon la revendication 1 ou 2, **caractérisé en ce que** le deuxième point de transbordement (18) est positionné au milieu de la partie de châssis centrale (24) par rapport à la direction longitudinale du wagon.

4. Wagon pour matériaux en vrac selon la revendication 1, 2 ou 3, **caractérisé en ce que** chaque conteneur (6, 7) est assemblé par une extrémité longitudinale au châssis de wagon (4) au moyen d'un palier d'appui (25) - présentant un axe de rotation vertical (26) et disposé au milieu par rapport à la direction transversale du wagon.

5. Wagon pour matériaux en vrac selon la revendication 4, **caractérisé en ce qu'**il est prévu, de part et d'autre du palier d'appui (25) par rapport à la direction transversale du wagon, chaque fois un élément d'appui élastique (27) entre le conteneur (6) et la partie de châssis (24).

6. Wagon pour matériaux en vrac selon la revendication 4 ou 5, **caractérisé en ce que** chaque conteneur (6, 7) est assemblé au châssis de wagon (4), à son extrémité opposée à l'élément d'appui (25), par un appui (29) central par rapport à la direction transversale du wagon.

7. Wagon pour matériaux en vrac selon l'une quelconque des revendications 1 à 6, **caractérisé en ce que** deux éléments d'appui (28) espacés l'un de l'autre dans la direction transversale du wagon sont disposés entre la partie de châssis (24) et le conteneur (6, 7) à chaque extrémité longitudinale de la partie de châssis centrale (24).

8. Wagon pour matériaux en vrac selon l'une quelconque des revendications 1 à 7, **caractérisé en ce que** chaque bande transporteuse de fond (9, 15) comporte un entraînement propre (22) en vue d'une commande indépendante l'une de l'autre.

9. Wagon pour matériaux en vrac selon l'une quelconque des revendications 1 ou 3 à 8, **caractérisé en ce que** le châssis de wagon (4) est formé de trois parties de châssis (24) accouplées l'une à l'autre, assemblées chacune à deux bogies ferroviaires (2), dans lequel la partie de châssis centrale (24) est assemblée à une extrémité arrière (30) du premier conteneur (6) et à une extrémité avant (31) du deuxième conteneur (7).
